# EUROPÄISCHE PATENTSCHRIFT

(11) **EP 0 446 177 B1**
(45) Veröffentlichungstag und Bekanntmachung des Hinweises auf die Patenterteilung: **24.02.1993**
(21) Anmeldenummer: 91810139.5
(22) Anmeldetag: 04.03.1991
(51) Int. Cl.: E03C 1/232

(54) **Überlauf- und Ablaufgarnitur für sanitäre Apparate**
Overflow and outlet device for sanitary apparatus
Dispositif de vidange et de trop-plein pour appareils sanitaires

(30) Priorität: 06.03.1990 CH 715/90
(43) Veröffentlichungstag der Anmeldung: 11.09.1991
(73) Patentinhaber: Geberit AG, CH-8645 Jona (CH); KERAMAG Keramische Werke Aktiengesellschaft, D-40878 Ratingen (DE)
(72) Erfinder: Juple, Pierre, CH-8645 Jona (CH)
(74) Vertreter: Groner, Manfred

(56) Entgegenhaltungen:
- EP-A- 0 305 572
- EP-A- 0 342 723
- AT-B- 375 988
- GB-A- 994 293
- US-A- 2 893 418

## Beschreibung

Die Erfindung betrifft eine Ueberlauf- und Ablaufgarnitur nach dem Oberbegriff des unabhängigen Patentanspruchs 1.

Bei einer bekannten Garnitur dieser Art sind gemäss der EP-A-0 305 572 im Ablaufrohr ein Rückschlagventil und unterhalb diesem unter dem Eingang zum Steigkanal des Steigrohres ein über ein Gestänge betätigbares Stöpselventil angeordnet. Ist das Stöpselventil geschlossen, kann das Becken entsprechend der Höhe des Steigrohres gefüllt werden. Wird bei gefülltem Becken das Stöpselventil hingegen geöffnet, läuft das Wasser durch das Ablaufrohr und den angeschlossenen Siphon ab. Das Rückschlagventil schliesslich verhindert ein Aufsteigen von im Ablauf vorhandenen Schmutz in das Becken. Es lässt sich hier hingegen nicht verhindern, dass die Ablaufgarnitur verschmutzt und verstopft wird und die Ventile nicht mehr sicher arbeiten. Diese Ablaufgarnituren müssen deshalb von Zeit zu Zeit gereinigt werden. Bei der bekannten Garnitur ist dies aufswendig und erfordert handwerkliches Geschick.

Der Erfindung liegt die Aufgabe zugrunde, eine Ueberlauf- und Ablaufgarnitur der genannten Gattung zu schaffen, die zu ihrer Reinigung einfacher zu montieren und demontieren ist, und die trotzdem kostengünstig hergestellt werden kann. Die Aufgabe wird durch die Erfindung gemäss Anspruch 1 gelöst. Der Schwimmkörper und Verschlussstöpsel sind lose miteinander verbunden und können gemeinsam zur Reinigung des Ablaufrohres aus diesen herausgehoben werden. Ein mühsames Suchen und Fassen des tiefangeordneten Verschlussstöpsel ist hier somit nicht erforderlich.

Nach einer Weiterbildung der Erfindung ist auch der Pilzstöpsel lose mit dem Schwimmkörper verbunden. Um die Garnitur zu reinigen, wird der in das Becken ragende Pilzstöpsel zusammen mit dem Schwimmventil und dem Verschlussstöpsel aus dem Ablaufrohr herausgehoben, was ausserordentlich einfach ist und kein handwerkliches Geschick erfordert.

Nach einer Weiterbildung der Erfindung sind der Verschlussstöpsel und der Schwimmkörper durch radial auslenkbare Greifarme miteinander verbunden. Diese beiden Teile können einfacherweise voneinander getrennt und wieder miteinander verbunden werden. Die Greifarme des Verschlussstöpsels können hierbei zudem als Führungen für den Schwimmkörper dienen. Nach einer anderen Weiterbildung der Erfindung ist das Steigrohr an seinem oberen Ende mit einem Deckel, der ein Rückschlagventil zur Entlüftung aufweist, verschlossen. Dadurch wird verhindert, dass bei einer Verstopfung des Steigrohres im Rücklauf oder beim Ablassen des gestauten Wassers Wasser austreten kann. Durch solchen Wasseraustritt am oberen Ende des Steigrohrs kann grosser Schaden entstehen. Ein Austreten von Wasser wird besonders dann wirksam verhindert, wenn das Rückschlagventil seitlich über dem Rücklaufkanal angeordnet ist. Die Trennwand des Steigrohres muss nicht wie bisher vor dem Ende des Steigrohres enden, so dass dieses kürzer und einfacher hergestellt werden kann. Weitere vorteilhafte Merkmale ergeben sich aus den übrigen abhängigen Ansprüchen und der nachfolgenden Beschreibung.

Ausführungsbeispiele der Erfindung werden anhand der Zeichnungen nachfolgend näher erläutert. Es zeigen:
Fig. 1 einen Schnitt durch eine erfindungsgemässe Ueberlauf- und Ablaufgarnitur und einen Abschnitt eines Waschtisches,
Fig. 2 einen Schnitt durch eine weitere Ausführung der Garnitur, und
Fig. 3 einen Schnitt durch eine weitere Ausführung der Ueberlaufs.

In der Figur 1 ist ein aus keramischem Material hergestelltes Waschtischbecken 5 nur teilweise dargestellt. Der Ueberlauf des Waschtisches wird durch ein Steigrohr 6 gebildet, das vom Waschtisch überdeckt ist und einen Steigkanal 6b und einen Rücklaufkanal 6c aufweist. Das Steigrohr 6 ist am unteren Ende dicht in einen Verbindungsstutzen 10a eines Ablaufrohres 10 eingesetzt. Eine sich über die ganze Länge des Steigrohres 6 erstreckende Trennwand 6a ist ebenfalls dicht mit einer Trennwand 10b des Ablaufrohres 10 verbunden, wobei diese Trennwand 10b einen Ventilsitz 10c aufweist, der mit einem Dichtungsring 4a aufweisenden Verschlussstöpsel 4 zusammenarbeitet. Dieser Verschlussstöpsel 4 kann über ein hier nur teilweise gezeigtes Gestänge 15 angehoben und damit der Ventilsitz 10c freigegeben werden. Hierbei wird ein in einem horizontalen Stutzen 16a eines Uebergangsstücks 16 gelagerter Hebel 8 horizontal verschoben und verschwenkt, und hierbei der Verschlussstöpsel 4 an einem nach unten ragenden Schaft 4d angehoben. Ist der Verschlussstöpsel 4 angehoben, so kann im Becken 5 befindliches Wasser in dem am Uebergangsstück 16 angeschraubten, hier nur teilweise dargestellten, Siphonbogen 7 und in die nachfolgende Ablaufleitung abfliessen. Befindet sich der Verschlussstöpsel 4 wie in der Fig. 1 dargestellt auf dem Ventilsitz 10c, so füllt in das Becken 5 gelangendes Wasser den Steigkanal 6b sowie das Becken 5 bis zu dem gestrichelt gezeigten Niveau 17. Ueber diesem Niveau fliesst Wasser durch den Rücklaufkanal 6c des Steigrohres 6 ab.

Damit nun aus dem Ablaufrohr 10 und dem Steigrohr 6 keine Schmutzteile in das Becken 5 aufsteigen können, ist über dem Verschlussstöpsel 4 ein Schwimmkörper 3 in der Form einer oben geschlossenen Hülse angeordnet. Dieser Schwimmkörper 3 besitzt am oberen Ende eine umlaufende Dichtlippe 3c, die mit einer Dichtkante 2c eines Pilzstöpsels 2 ein Rückschlagventil bildet. Sind der Steigkanal 6b und das Becken 5 mit Wasser gefüllt, so befindet sich der Schwimmkörper 3 in der in der Fig. 1 gezeigten Stellung und ist somit das Rückschlagventil geschlossen. Wird der Verschlussstöpsel 4 angehoben, so wird der Schwimmkörper 3 durch das ausfliessende Wasser nach unten gedrückt und somit das Rückschalgventil geöffnet. Fliesst hingegen Wasser im Ablaufrohr 10 nach oben, wird das Rückschlagventil sofort geschlossen und der Eintritt des eventuell verschmutzten Wassers in das Becken verhindert.

Wie aus der Fig. 1 ersichtlich, ist in die Ablauföffnung 5a des Beckens 5 eine Gewindehülse 2d mit einem dichtenden Kragen eingesetzt und unter Zwischenlage von Dichtungsringen 12 mit den Ablaufrohr 10 verschraubt. In diese Gewindehülse ist der Pilzstöpsel 2 vertikal abhebbar eingesetzt. Mit dem Pilzstöpsel 2 sind der Schwimmkörper und der Verschlussstöpsel 4 lose verbunden, derart, dass beim Abheben des Pilzstöpsels 2 zwangsläufig der Schwimmkörper 3 und der Verschlussstöpsel 4 ebenfalls aus dem Ablaufrohr 10 herausgehoben werden. Damit der Schwimmkörper 3 trotz seiner Verbindung mit dem Pilzstöpsel 2 und dem Verschlussstöpsel 4 vertikal bewegbar ist, sind am Verschlussstöpsel 4 und am Schwimmkörper 3 nach oben ragende Greifarme 4b bzw. 3b angeformt. Die Greifarme 4b hintergreifen mit Greiffingern 4c einen nach aussen sich erstreckenden Rand 3a des Schwimmkörpers 3. Diese Arme 4b können auch in den Schwimmkörper 3 von unten eingreifen, wobei dann der Rand 3a sich radial nach innen erstreckt. Die Greifarme 4b sind so lang, dass der Schwimmkörper 3 ungehindert die in der Fig. 1 gezeigte Stellung erreichen kann. Diese Greifarme 4b führen gleichzeitig den Schwimmkörper 3 in seiner vertikalen Bewegung. Der Schwimmkörper 3 und der Verschlussstöpsel 4 können unter radialer Auslenkung der Greifarme 4b einfach zusammengesetzt bzw. voneinander getrennt werden.

Die Greifarme 3b des Schwimmkörpers 3 besitzen sich radial nach aussen erstreckende Greiffinger 3d, die in Durchgänge 2a des Pilzstöpsels 2 ragen. Diese Greifarme 3b erlauben jedenfalls die gewünschte vertikale Bewegung des Schwimmkörpers 3 und erlauben ebenfalls durch eine entsprechende radiale Auslenkung, dass der Pilzstöpsel 2 und der Schwimmkörper 3 in einfacher Weise zusammengesetzt und beispielsweise zur Reinigung wieder voneinander getrennt werden können.

Damit am oberen Ende des Steigrohres 6 ein Wasseraustritt verhindert und trotzdem eine Entlüftung gewährleistet ist, ist am Steigrohr 6 ein Deckel 13 mit einem Dichtungsring 13a dichtend und abnehmbar aufgesetzt. Am Deckel 13 ist ein Rückschlagventil 14 angebracht, das über einer vergleichsweise kleinen Luftaustrittsöffnung 14d einen Ventilteller 14a aufweist, der im Fall eines Wassereintrittes gegen einen Ventilsitz 14c einer auf dem Deckel 13 aufgesetzten Kappe 14b angehoben wird.

Die Fig. 2 zeigt ein weiteres Ausführungsbeispiel der Ablaufgarnitur. Bei dieser ist ebenfalls in einer Oeffnung des Beckens 5 in einem Kragen 2e einer Gewindehülse 2d ein Pilzstöpsel 2 herausnehmbar eingesetzt. Wie im ersten Ausführungsbeispiel kann ein Verschlussstöpsel 40 mit einem Gestänge 15 oder dergleichen zur Oeffnung des Ablaufventils angehoben werden. Bei dieser Bewegung und auch beim Zurückfallen auf den Ventilsitz ist der Verschlussstöpsel 40 mit nach unten ragenden Führungsstegen 40a in einem zylindrischen Ansatz 100a des Ablaufrohres 100 geführt.

Am Verschlussstöpsel 40 ist ferner ein sich vertikal nach oben erstreckender Führungsstab 40b angeformt, auf dem lose ein Schwimmkörper 30 sitzt. Der Schwimmkörper 30 bildet mit einem Ventilsitz 2f des Stöpsels 2 das Rückschlagventil, wie im ersten Ausführungsbeispiel bereits besprochen. Der Schwimmkörper 30 ist einstückig aus einem geeigneten Kunststoff hergestellt und weist eine Führungshülse 30b, ein unten offener Schwimmer 30a sowie einem oben an diesem angeformter Griffteil 30c auf. Steigt Wasser im Ablaufrohr 100 nach oben, so steigt der Schwimmkörper 30 ebenfalls nach oben in die strichpunktiert eingezeichnete Lage, in welcher das Rückschlagventil geschlossen ist. Sinkt das Wasserniveau im Ablaufrohr 100 so fällt der Schwimmkörper 30 infolge seines Eigengewichtes nach unten und ist hierbei geführt. Zur Reinigung des Ablaufes wird nach dem Entfernen des Pilzstöpsels 2 der Schwimmkörper 30 mit dem Verschlussstöpsel 40 aus der Ablaufgarnitur herausgehoben. Hierbei sind der Verschlussstöpsel 40 und der Schwimmkörper 30 folge einer leichten Verkantung dieser beiden Teile beidschlüssig miteinander verbunden.

Die Fig. 3 zeigt einen Ueberlauf 60, der in Verbindung mit der Ablaufgarnitur nach Fig. 1 oder Fig. 2 geeignet ist. Dieser Ueberlauf 60 besitzt ebenfalls das oben beschriebene Ventil 14, das hier jedoch an einem rohrförmig nach unten verlängerten Deckel 130 angeformt ist. Infolge dieser besonderen Ausführung des Deckels 130 kann ein Verbindungsrohr 60a nach seiner Krümmung wesentlich kürzer und damit einfacher hergestellt werden. Der Deckel 130 und das Rohr 60a sind dicht zusammengesteckt.

## Patentansprüche

1. Ueberlauf- und Ablaufgarnitur für sanitäre Apparate, insbesondere Waschtische, Waschbecken, Spülbecken, Badewannen und Bidet, mit einem Verschlussstöpsel (4,40) zur Umlenkung von Wasser in ein Steigrohr (6) und einem Schwimmkörper (3,30), der zur Rückflussverhinderung mit einer Dichtkante (2c) eines in die Ablauföffnung einzusetzenden Pilzstöpsels (2) zusammenarbeitet, dadurch gekennzeichnet, dass der Verschlussstöpsel (4,40) und der Schwimmkörper (3,30) relativ zueinander verschiebbar miteinander verbunden sind und als eine Einheit aus dem Ablaufrohr (10,100) heraushebbar bzw. in das Ablaufrohr (10,100) einsetzbar sind.

2. Garnitur nach Anspruch 1, dadurch gekennzeichnet, dass der Pilzstöpsel (2) lose mit dem Schwimmkörper (3) verbunden ist und mit diesem und dem Verschlussstöpsel (4) als Einheit montierbar und demontierbar ist.

3. Garnitur nach Anspruch 1 oder 2, dadurch gekennzeichnet, dass der Verschlussstöpsel (4) nach oben gerichtete Greifarme (4b) aufweist, an denen der Schwimmkörper (3) axial begrenzt verschiebbar befestigt ist.

4. Garnitur nach Anspruch 3, dadurch gekennzeichnet, dass der Schwimmkörper (3) am unteren Ende einen radial nach aussen oder nach innen gerichteten Rand (3a) aufweist, der für radial nach innen oder nach aussen gerichtete Greiffinger (4c) der Arme (4b) einen Anschlag bildet.

5. Garnitur nach einem der Ansprüche 1 bis 4, dadurch gekennzeichnet, dass der Schwimmkörper (3) nach oben gerichtete Greifarme (3b) aufweist, an denen der Pilzstöpsel (2) axial begrenzt verschiebbar befestigt ist.

6. Garnitur nach einem der Ansprüche 1 bis 5, dadurch gekennzeichnet, dass die Greifarme (4b,3b) des Ventilstöpsels (4) und/oder des Schwimmkörpers (3) radial elastisch auslenkbar sind.

7. Garnitur nach Anspruch 6, dadurch gekennzeichnet, dass die Greifarme (4b,3b) am Stöpsel (4) bzw. am Schwimmkörper (3) angeformt sind.

8. Garnitur nach einem der Ansprüche 1 bis 7, dadurch gekennzeichnet, dass der Ueberlauf an seinem oberen Ende einen Deckel (13,130) mit einem Rückschlagventil (14) zur Entlüftung aufweist.

9. Garnitur nach Anspruch 8, dadurch gekennzeichnet, dass das Entlüftungsventil (14) einseitig über dem Rücklaufkanal (6c) des Ueberlaufs angeordnet ist.

10. Garnitur nach Anspruch 1, dadurch gekennzeichnet, dass der Schwimmkörper (3) seitlich geführt ist.

11. Garnitur nach Anspruch 1, dadurch gekennzeichnet, dass der Schwimkörper (30) auf dem Verschlussstöpsel (40) geführt ist.

12. Garnitur nach Anspruch 1 oder 11, dadurch gekennzeichnet, dass der Schwimmkörper (30) durch Reibschluss mit dem Verschlussstöpsel (40) verbindbar ist.

13. Garnitur nach einem der Ansprüche 1, 8 oder 9, dadurch gekennzeichnet, dass der Deckel (130) des Ueberlaufs langgezogen ist und unten kurz nach einer Biegung (60a) des Steigrohrs (60) mit diesem verbunden ist.

## Claims

1. Overflow and outlet fitting for sanitary apparatus, especially wash-stands, wash-basins, flush pans, bath-tubs and bidets, comprising a closure plug (4, 40) for the deflection of water into a rising pipe (6) and a float body (3, 30), which for the prevention of return flow co-operates with a sealing edge (20) of a mushroom plug (2) to be inserted into the outlet opening, characterised thereby that the closure plug (4, 40) and the float body (3, 30) are connected together to be displaceable relative to one another and are withdrawable as a unit from the outlet pipe or insertable as a unit into the outlet pipe (10, 100).

2. Fitting according to claim 1, characterised thereby that the mushroom plug (2) is detachably connected with the float body (3) and is mountable and demountable with this and the closure plug (4) as a unit.

3. Fitting according to claim 1 or 2, characterised thereby that the closure plug (4) has upwardly directed grip arms (4b), to which the float body (3) is fastened to be capable of limited axial displacement.

4. Fitting according to claim 3, characterised thereby that the float body (3) has at the lower end a radially outwardly or inwardly directed edge (3a), which forms an abutment for radially inwardly or outwardly directed grip fingers (4c) of the arms (4b).

5. Fitting according to one of claims 1 to 4, characterised thereby that the float body (3) has upwardly directed grip arms (3b), to which the mushroom plug (2) is fastened to be capable of limited axial displacement.

6. Fitting according to one of claims 1 to 5, characterised thereby that the grip arms (4b, 3b) of the valve plug (4) and/or of the float body (3) are resiliently deflectable radially outwards.

7. Fitting according to claim 6, characterised thereby that the grip arms (4b, 3b) are moulded on at the plug (4) or at the float body (3).

8. Fitting according to one of claims 1 to 7, characterised thereby that the overflow has at its upper end a cover (13, 130) with a relief valve (14) for ventilation.

9. Fitting according to claim 8, characterised thereby that the ventilating valve (14) is arranged at one end over the return flow channel ( 6c ) of the overflow.

10. Fitting according to claim 1, characterised thereby, that the float body (3) is guided laterally.

11. Fitting according to claim 1, characterised thereby, that the float body (3) is guided on the closure plug (40).

12. Fitting according to claim 1 or 11, characterised thereby that the float body (30) is connectable by friction with the closure plug (40).

13. Fitting according to one of claims 1, 8 or 9 characterised thereby that the cover (130) of the overflow is elongated and is downwardly connected with the rising pipe (60) shortly after a bend (60a) thereof.

## Revendications

1. Dispositif de trop-plein et d'écoulement pour appareils sanitaires, en particulier pour lavabos, éviers, baignoires et bidets, comportant un bouchon de fermeture (4, 40) pour dévier l'eau dans un tuyau de montée (6) et un flotteur (3, 30) qui coopère avec un bord d'étanchéité (2c) d'un bouchon champignon (2) à placer dans l'ouverture d'écoulement pour empêcher le reflux, caractérisé en ce que le bouchon de fermeture (4, 40) et le flotteur (3, 30) sont reliés entre eux de manière à pouvoir être déplacés l'un par rapport à l'autre et peuvent être retirés et/ou placés dans le tuyau d'écoulement (10, 100), en tant qu'ensemble unitaire.

2. Dispositif selon la revendication 1, caractérisé en ce que le bouchon champignon (2) est relié de manière lâche au flotteur (3) et peut être monté et démonté en tant qu'ensemble unitaire avec ce dernier et le bouchon de fermeture (4).

3. Dispositif selon la revendication 1 ou 2, caractérisé en ce que le bouchon de fermeture (4) comporte des bras de préhension (4b) sur lesquels le flotteur (3) est fixé de manière à pouvoir être déplacé de manière limitée axialement.

4. Dispositif selon la revendication 3, caractérisé en ce que le flotteur (3) comporte à son extrémité inférieure un bord (3a) dirigé radialement vers l'extérieur ou vers l'intérieur, qui forme une butée pour des doigts de préhension (4c), dirigés vers l'intérieur ou vers l'extérieur, des bras (4).

5. Dispositif selon une des revendications 1 à 4, caractérisé en ce que le flotteur (3) comporte des bras de préhension (3b) dirigés vers le haut, sur lesquels le bouchon champignon (2) est fixé de manière à pouvoir se déplacer de manière limitée axialement.

6. Dispositif selon une des revendications 1 à 5, caractérisé en ce que les bras de préhension (4b, 3b) du bouchon-clapet (4) et/ou du flotteur (3) peuvent être déviés radialement de manière élastique.

7. Dispositif selon la revendication 6, caractérisé en ce que les bras de préhension (4b, 3b) du bouchon (4) sont formés sur le bouchon (4) et/ou le flotteur (3) respectivement.

8. Dispositif selon une des revendications 1 à 7, caractérisé en ce que la conduite de trop-plein comporte à son extrémité supérieure un couvercle (13, 130) avec une soupape antiretour (14) de purge.

9. Dispositif selon la revendication 8, caractérisé en ce que la soupape de purge (14) est disposée d'un côté au-dessus du canal de retour (6c) de la conduite de trop-plein.

10. Dispositif selon la revendication 1, caractérisé en ce que le flotteur (3) est guidé latéralement.

11. Dispositif selon la revendication 1, caractérisé en ce que le flotteur (30) est guidé sur le bouchon de fermeture (40).

12. Dispositif selon la revendication 1 ou 11, caractérisé en ce que le flotteur (30) peut être relié au bouchon de fermeture (40) par enclenchement à frottement.

13. Dispositif selon une des revendications 1, 8 ou 9, caractérisé en ce que le couvercle (130) de la conduite de trop-plein est allongé et est relié au tuyau de montée (60) par le bas, juste après une courbure (60a) de ce dernier.
